# EUROPÄISCHE PATENTSCHRIFT

(11) **EP 1 658 412 B1**
(45) Veröffentlichungstag und Bekanntmachung des Hinweises auf die Patenterteilung: **14.01.2009**
(21) Anmeldenummer: 04763940.6
(22) Anmeldetag: 10.08.2004
(51) Int. Cl.: E05F 3/00

(54) **BODENTÜRSCHLIESSER**
FLOOR SPRING
FERME-PORTE AUTOMATIQUE INTEGRE DANS LE SOL

(30) Priorität: 22.08.2003 DE 10339108
(43) Veröffentlichungstag der Anmeldung: 24.05.2006
(73) Patentinhaber: DORMA GmbH + Co. KG, 58256 Ennepetal (DE)
(72) Erfinder: BIENEK, Volker, 44143 Dortmund (DE); GOSCH, Stephan, 23738 Koselau (DE)
(86) Internationale Anmeldenummer: PCT/EP2004/008920
(87) Internationale Veröffentlichungsnummer: WO 2005/021911

(56) Entgegenhaltungen:
- DE-U- 29 501 929
- US-A- 2 085 593

## Beschreibung

Die Erfindung betrifft einen Bodentürschließer mit einem Gehäuse zur Aufnahme eines Schließmechanismusses, wobei das Gehäuse von einem Gehäusedeckel abgedeckt ist und wobei der Gehäusedeckel auf seiner zum Gehäuse gerichteten Innenseite mit einer Aufnahmenut für eine Dichtung versehen ist.

Solche Bodentürschließer sind z. B. aus der DE 295 01 929.8 U1 bekannt. Sie weisen ein Gehäuse auf, in dem der eigentliche Schließmechanismus des Türschließers untergebracht ist. Aus dem Gehäuse erstreckt sich eine Achse nach außen, welche eine zu betätigende Tür oder dergleichen lagert. Das Gehäuse ist mit einem Gehäusedeckel verschließbar, welcher vorzugsweise über Schrauben mit dem Gehäuse verbindbar ist und welcher die Achse lagert.

Ein solcher Gehäusedeckel ist z. B. in den Figuren 1 bis 3 in einer Ansicht von oben, von unten und im Querschnitt dargestellt. In dem Gehäusedeckel 1 ist eine Aufnahmenut mit konstanter Tiefe t eingearbeitet, in welche eine Dichtung eingelegt werden kann, um das Gehäuse mit dem Gehäusedeckel dichtend zu verschließen. Die Schraubenlöcher zum Durchstecken der Schrauben sind mit a bis g (vgl. Figur 2) und die Abstände der einzelnen Schraubenlöcher a bis g mit y1 bis y 6 bezeichnet (vgl. Figur 3).

Eine allgemeine Forderung bei der Ausbildung von Bodentürschließern besteht darin, das Gehäuse möglichst einfach und schnell montieren zu können. Um diese Forderung zu erfüllen, muss die Anzahl der Schrauben, mit denen der Gehäusedeckel am Gehäuse verschraubt wird, möglichst verringert werden, damit die Montage und auch spätere Wartungs- und Reparaturarbeiten weniger Zeit in Anspruch nehmen.

Man kann aber die Anzahl der Schrauben nicht ohne weiteres reduzieren. Bei herkömmlichen Gehäusedeckeln entsteht beim Anziehen der Schrauben ein Anpressdruck auf die in die Aufnahmenut eingelegte Dichtung. Wenn man aber einfach die Anzahl der Schrauben verringert, geht dieser Anpressdruck auf die Dichtung verloren und es kommt zu Undichtigkeiten.

Es ist daher Aufgabe der vorliegenden Erfindung, einen Bodentürschließer zu schaffen, bei dem der Gehäusedeckel mit weniger Schrauben als bisher befestigt werden kann und bei dem trotzdem die Dichtigkeit zwischen dem Gehäuse und dem Gehäusedeckel gewährleistet ist.

Diese Aufgabe wird bei einem Bodentürschließer der eingangs erläuterten Art dadurch gelöst, dass die Tiefe der Aufnahmenut über ihre Länge gesehen variiert, wobei im Bereich der Schraubenlöcher (a' bis e') ein Maximum und im Mittelbereich zwischen zwei benachbarten Schraubenlöchern (a' bis e') ein Minimum erreicht wird.

Aufgrund dieser Ausgestaltung entsteht beim Anziehen der Schrauben in Bereichen mit einer geringen Tiefe der Aufnahmenut ein höherer Anpressdruck als in Bereichen mit einer höheren Tiefe der Aufnahmenut. Daraus ergibt sich die Möglichkeit, den Abstand der Schrauben zueinander zu vergrößern, so dass einzelne Schrauben eingespart werden können.

Die Unteransprüche stellen weitere Ausgestaltungen des erfindungsgemäßen Gegenstandes dar.

Die Aufnahmenut weist Bereiche mit einer größeren Tiefe und Bereiche mit einer geringeren Tiefe auf. Infolge dieser bereichsweise unterschiedlich tief ausgestalteten Aufnahmenut kann der Anpressdruck auf die Dichtung je nach Abstand der Schrauben variiert und den jeweiligen Gegebenheiten angepasst werden.

Die einzelnen Bereiche gehen vorzugsweise stetig ineinander über, um Stufen bei der Tiefe der Aufnahmenut und damit Kerbwirkungen in der Dichtung zu verhindern.

Durch die aufgrund der erfindungsgemäßen Ausgestaltung möglichen größeren Abstände zwischen den einzelnen Schrauben entsteht eine höhere Belastung des Gehäusedeckels, was zu Verformungen an dem Gehäusedeckel führen kann. Um diesen entgegenzuwirken, ist gemäß einer bevorzugten Weiterbildung vorgesehen, dass der Gehäusedeckel an mindestens einem Randbereich eine Versteifungsschulter aufweist. Aufgrund dieser Ausgestaltung ist es möglich, dem Gehäusedeckel ein größeres Widerstandsmoment gegen Durchbiegungen zu verleihen, so dass einer Verformung, bedingt durch den erhöhten Anpressdruck, entgegengewirkt werden kann.

Insbesondere, wenn nach einer bevorzugten Ausgestaltung eine Versteifungsschulter an der Stirnseite und je eine weitere Versteifungsschulter an den Querseiten vorgesehen ist, ergibt sich eine besonders verformungsarme Ausgestaltung des Gehäusedeckels.

Der erfindungsgemäße Gegenstand wird anhand eines beispielhaft aufgeführten Ausführungsbeispieles näher erläutert.

Es zeigen:
- Figur 1:: Einen Gehäusedeckel nach dem Stand der Technik von o- ben;
- Figur 2:: den Gehäusedeckel nach Figur 1 von unten;
- Figur 3:: einen Querschnitt durch den Gehäusedeckel nach Figur 1 entlang der Linie I - II;
- Figur 4:: eine Ausführungsform des erfindungsgemäßen Gehäusedeckekvon unten;
- Figur 5:: eine Ansicht der Ausführungsform des erfindungsgemäßen Gehäusedeckels in Richtung des Pfeiles X in Figur 4;
- Figur 6:: die Ausführungsform des erfindungsgemäßen Gehäusedeckelsvon oben und
- Figur 7:: einen Querschnitt durch den Gehäusedeckel nach Figur 4 entlang der Linie I - II.

In den Figuren ist von dem gesamten Bodentürschließer lediglich der hier interessierende Gehäusedeckel dargestellt.

In Figur 4 ist eine Ansicht einer Ausführungsform des erfindungemäßen Gehäusedeckels 1a von unten gezeigt. Der gleiche Gehäusedeckel 1a ist in Figur 6 in einer Ansicht von oben und in Figur 5 in einer Ansicht aus Richtung des Pfeiles X in Figur 4 dargestellt. In Figur 7 ist ein Querschnitt durch den Gehäusedeckel 1a entlang der Linie I - II in Figur 4 gezeigt.

Auf der im montierten Zustand des Gehäusedeckels 1a unteren Seite ist in dem Gehäusedeckel 1a eine Aufnahmenut 5 vorgesehen, in die eine nicht dargestellte gleichmäßig dicke Dichtung eingelegt werden kann, die z. B. aus einem Schlauch geschnitten sein kann.

Wie man insbesondere aus der Figur 7 erkennt, variiert die Tiefe t1 bis t4 der Aufnahmenut 5 entlang der Linie I - II bereichsweise, so dass sich Bereiche mit einer größeren und einer kleineren Tiefe t1 bis t4 der Aufnahmenut 5 ergeben, welche stetig ansteigend bzw. stetig abfallend ineinander übergehen. So verringert sich z. B. die Tiefe der Aufnahmenut 5 zwischen den Schraubenlöchern a' und b' auf eine Tiefe t2 und zwischen den Schraubenlöchern b' und c' auf eine Tiefe von t3, während die Tiefe t1 zwischen den Schraubenlöchern c' und d' konstant bleibt. Zwischen den Schraubenlöchern d' und e' verringert sich die Aufnahmenut 5 wieder auf eine Tiefe t4. Insgesamt gesehen erreicht die Tiefe der Aufnahmenut 5 im Bereich der Schraubenlöcher a' bis e' ein Maximum, während sie etwa im Mittelbereich zwischen zwei benachbarten Schraubenlöchern a' bis e' ein Minimum erreicht.

Wie sich insbesondere aus einem Vergleich der Figuren 3 und 7 ergibt, sind die Abstände y1 bis y6 zwischen den Schraubenlöchern a bis g bei dem Gehäusedeckel 1 nach dem Stand der Technik kleiner als die Abstände x1 bis x4 zwischen den Schraubenlöchern a' bis e' bei dem erfindungsgemäßen Gehäusedeckel 1a. Das hat zur Folge, dass beim Gehäusedeckel 1 nach dem Stand der Technik 7 Schraubenlöcher a bis g entlang der Linie I - II vorgesehen sind, während bei dem erfindungsgemäß ausgestalteten Gehäusedeckel 1a nur fünf Schraubenlöcher a' bis e' entlang der Linie I - II vorgesehen sind. Somit können infolge der erfindungsgemäßen Ausgestaltung im gleichen Längenabschnitt zwei Schraubenlöcher eingespart werden.

Dies zeigt auch ein Vergleich der Figuren 2 und 4, wo infolge der erfindungsgemäßen Ausgestaltung bei dem erfindungsgemäßen Gehäusedeckel 1a nach Figur 4 auf das beim Gehäusedeckel 1 nach dem Stand der Technik gemäß Figur 2 ganz rechts angeordnete Schraubenloch f verzichtet werden konnte.

Damit es durch die größeren Abstände der Schraubenlöcher a' bis e' nicht zu ungewollten Verformungen in dem Gehäusedeckel 1a kommen kann, sind von der Unterseite des Gehäusedeckels 1a vorstehende Versteifungsschultern 2, 3 vorgesehen.

Eine der Versteifungsschultern 2, 3, nämlich die Versteifungsschulter 2, ist bündig mit einer Stirnseite des Gehäusedeckels 1a ausgebildet und verläuft mittig zu einer Längsmittelachse L des Gehäusedeckels 1 a. Sie hat einen geradlinigen Verlauf und erstreckt sich im Wesentlichen rechtwinkelig zur Längsmittelachse L.

Die beiden anderen Versteifungsschultern 3 sind jeweils an den Querseiten des Gehäusedeckels 1a vorgesehen. Sie werden von einer Quermittelachse Q des Gehäusedeckels 1a durchschnitten und verlaufen nicht geradlinig wie die Versteifungsschulter 2, sondern sind mit einem Knick versehen.

Anstelle des dargestellten Knicks können die Versteifungsschultern 3 auch z. B. gekrümmt ausgebildet sein.

Die an den Querseiten des Gehäusedeckels 1a vorgesehenen Versteifungsschultern 3 sind an Vorsprüngen 4 ausgebildet, welche sich in der Ebene des Gehäusedeckels 1a in Richtung der Quermittelachse Q nach außen erstrecken. Die Versteifungsschultern 3 verlaufen auch hier bündig mit der Außenkante der Vorsprünge.

### Bezugszeichenliste

- 1: Gehäusedeckel nach dem Stand der Technik
- 1a: Gehäusedeckel gemäß der Erfindung
- 2: Versteifungsschulter
- 3: Versteifungsschulter
- 4: Vorsprung
- 5: Aufnahmenut

- L: Längsmittelachse
- Q: Quermittelachse
- a bis g: Schraubenlöcher nach dem Stand der Technik
- a' bis e': Schraubenlöcher gemäß der Erfindung
- t: Tiefe der Aufnahmenut nach dem Stand der Technik
- t1 bis t4: Tiefe der Aufnahmenut gemäß der Erfindung
- y1 bis y6: Mittenabstände der einzelnen Schraubenlöcher nach dem Stand der Technik
- x1 bis x4: Mittenabstände der einzelnen Schraubenlöcher gemäß der Erfindung

## Patentansprüche

1. Bodentürschließer mit einem Gehäuse zur Aufnahme eines Schließmechanismusse und einem Gehäusedeckel (1a), wobei das Gehäuse von dem Gehäusedeckel (1a) abgedeckt ist und wobei der Gehäusedeckel (1a) auf seiner zum Gehäuse gerichteten Innenseite mit einer Aufnahmenut (5) für eine Dichtung versehen ist, **dadurch gekennzeichnet, dass** die Tiefe (t1 bis t4) der Aufnahmenut (5) über ihre Länge gesehen variiert, wobei im Bereich der Schraubenlöcher (a' bis e') ein Maximum und im Mittelbereich zwischen zwei benachbarten Schraubenlöchern (a' bis e') ein Minimum erreicht wird.

2. Bodentürschließer nach Anspruch 1, **dadurch gekennzeichnet, dass** die einzelnen Bereiche stetig ineinander übergehen.

3. Bodentürschließer nach Anspruch 1, **dadurch gekennzeichnet, dass** der Gehäusedeckel (1a) eine eine Tür oder dergleichen tragende Achse des Schließmechanismusses lagert, und der Gehäusedeckel (1a) an mindestens einem Randbereich eine Versteifungsschulter (2, 3) aufweist.

4. Bodentürschließer nach Anspruch 3, **dadurch gekennzeichnet, dass** die Versteifungsschulter (2) an einer Stirnseite des Gehäusedeckels (1a) vorgesehen ist und bündig mit ihr abschließt.

5. Bodentürschließer nach Anspruch 4, **dadurch gekennzeichnet, dass** die an der Stirnseite vorgesehene Versteifungsschulter (2) mittig zu einer Längsmittelachse (L) des Gehäusedeckels (1a) angeordnet ist.

6. Bodentürschließer nach Anspruch 3, **dadurch gekennzeichnet, dass** an zwei gegenüberliegenden Querseiten zwei weitere Versteifungsschultern (3) vorgesehen sind.

7. Bodentürschließer nach Anspruch 6, **dadurch gekennzeichnet, dass** eine Quermittelachse (Q) des Gehäusedeckels (1a) durch die an den Querseiten vorgesehenen Versteifungsschultern (3) hindurchgeht.

8. Bodentürschließer nach Anspruch 6, **dadurch gekennzeichnet, dass** die an den Querseiten vorgesehenen Versteifungsschultern (3) an Vorsprüngen (4) vorgesehen sind, die seitlich über den Gehäusedeckel (1a) überstehen.

9. Bodentürschließer nach Anspruch 8, **dadurch gekennzeichnet, dass** die Länge der Vorsprünge (4) und die Länge der Versteifungsschultern (3) gleich ist.

10. Bodentürschließer nach Anspruch 4, **dadurch gekennzeichnet, dass** die an der Stirnseite vorgesehene Versteifungsschulter (2) einen geradlinigen Verlauf aufweist.

11. Bodentürschließer nach Anspruch 8, **dadurch gekennzeichnet, dass** die an den Querseiten vorgesehenen Versteifungsschultern (3) einen nicht geradlinigen Verlauf aufweise, insbesondere mit einem Knick versehen oder gekrümmt sind.

12. Bodentürschließer nach einem oder mehreren der Ansprüche 3-11, **dadurch gekennzeichnet, dass** sämtliche Versteifungsschultern (2, 3) im montierten Zustand des Gehäusedeckels (1a) in das Gehäuse hineinragen.

## Claims

1. A floor spring with a housing for accommodating a closing mechanism and with a housing cover (1 a), the housing being covered by the housing cover (1a) and the housing cover (1a), on the inside thereof being oriented towards the housing, being provided with a receiving groove (5) for a gasket, **characterized in that** the depth (t1 to t4) of the receiving groove (5) varies, seen over the length thereof, a maximum being achieved in the region of the screw holes (a' to e') and a minimum being achieved in the central region between two adjoining screw holes (a' to e').

2. A floor spring according to claim 1, **characterized in that** the individual regions merge continuously into each other.

3. A floor spring according to claim 1, **characterized in that** the housing cover (1a) is supporting a shaft of the closing mechanism, which shaft is carrying a door or the like, and **in that** the housing cover (1a) presents a reinforcing shoulder (2, 3) at least in one peripheral area.

4. A floor spring according to claim 3, **characterized in that** the reinforcing shoulder (2) is provided at a front side of the housing cover (1 a) and ends flush with the latter.

5. A floor spring according to claim 4, **characterized in that** the reinforcing shoulder (2), provided at the front side, is centrally arranged in relation to a longitudinal central axis (L) of the housing cover (1a).

6. A floor spring according to claim 3, **characterized in that** two more reinforcing shoulders (3) are provided at two opposite transversal sides.

7. A floor spring according to claim 6, **characterized in that** a transversal central axis (Q) of the housing cover (1a) extends through the reinforcing shoulder (3), provided at the transversal sides.

8. A floor spring according to claim 6, **characterized in that** the reinforcing shoulders (3), provided at the transversal sides, are provided at projections (4) which laterally protrude beyond the housing cover (1 a).

9. A floor spring according to claim 8, **characterized in that** the length of the projections (4) and the length of the reinforcing shoulders (3) is equal.

10. A floor spring according to claim 4, **characterized in that** the reinforcing shoulder (2), provided at the front side, presents a linear shape.

11. A floor spring according to claim 8, **characterized in that** the reinforcing shoulders (3), provided at the transversal sides, present a non-linear shape and are provided, in particular, with a bend or are curved.

12. A floor spring according to one or more of the claims 3 to 11, **characterized in that** all reinforcing shoulders (2, 3) project into the housing in the mounted condition of the housing cover (1a).

## Revendications

1. Ferme-porte encastré au sol avec un boîtier pour la réception d'un mécanisme de fermeture et un couvercle de boîtier (1a), le boîtier étant couvert par le couvercle de boîtier (1a) et, sur sa face intérieure orientée vers le boîtier, le couvercle de boîtier (1a) étant pourvu d'une rainure de réception (5) pour un joint d'étanchéité, **caractérisé en ce que** la profondeur (t1 à t4) de la rainure de réception (5) varie au cours de sa longueur, un maximum étant atteint dans la région des trous d'écrous (a' à e') et un minimum dans la région central entre deux trous d'écrous (a' à e') avoisinants.

2. Ferme-porte encastré au sol selon la revendication 1, **caractérisé en ce que** les régions individuelles se succèdent en continu.

3. Ferme-porte encastré au sol selon la revendication 1, **caractérisé en ce que** le couvercle de boîtier (1a) loge un arbre du mécanisme de fermeture portant une porte ou similaire, et **en ce que** le couvercle de boîtier (1a) présente un épaulement de renforcement (2, 3) sur au moins une région du bord.

4. Ferme-porte encastré au sol selon la revendication 3, **caractérisé en ce que** l'épaulement de renforcement (2) est prévu sur une face frontale du couvercle de boîtier (1a) et se termine en surface plane avec celle-ci.

5. Ferme-porte encastré au sol selon la revendication 4, **caractérisé en ce que** l'épaulement de renforcement (2), prévu sur la face frontale, est agencé centralement par rapport à un axe central longitudinal (L) du couvercle de boîtier (1a).

6. Ferme-porte encastré au sol selon la revendication 3, **caractérisé en ce que** deux autres épaulements de renforcement (3) sont prévus sur deux faces transversales opposées.

7. Ferme-porte encastré au sol selon la revendication 6, **caractérisé en ce qu'**un axe central transversal (Q) du couvercle de boîtier (1a) s'étend à travers les épaulements de renforcement (3) qui sont prévus sur les faces transversales.

8. Ferme-porte encastré au sol selon la revendication 6, **caractérisé en ce que** les épaulements de renforcement (3), prévus sur les faces transversales, sont prévus sur des saillies (4) qui dépassent le couvercle de boîtier (1a) latéralement.

9. Ferme-porte encastré au sol selon la revendication 8, **caractérisé en ce que** la longueur des saillies (4) et la longueur des épaulements de renforcement (3) sont identiques.

10. Ferme-porte encastré au sol selon la revendication 4, **caractérisé en ce que** l'épaulement de renforcement (2), prévu sur la face frontale, présente une course rectiligne.

11. Ferme-porte encastré au sol selon la revendication 8, **caractérisé en ce que** les épaulements de renforcement (3), prévus sur les faces transversales, présentent une course non-rectiligne, et sont particulièrement pourvus d'un coude ou sont courbés.

12. Ferme-porte encastré au sol selon l'une ou plusieurs des revendication 3 à 11, **caractérisé en ce que** tous les épaulements de renforcement (2, 3) s'élèvent vers l'intérieur du boîtier dans la condition installée du couvercle de boîtier (1a).
